# EUROPÄISCHE PATENTSCHRIFT

(11) **EP 2 594 676 B1**
(45) Veröffentlichungstag und Bekanntmachung des Hinweises auf die Patenterteilung: **16.04.2014**
(21) Anmeldenummer: 11401632.2
(22) Anmeldetag: 18.11.2011
(51) Int. Cl.: D06F 37/26, A47L 15/42, D06F 39/12

(54) **Gehäuse für Haushaltsgeräte wie Waschmaschinen, Wäschetrockner oder Geschirrspülmaschinen**
Housing for household devices such as washing machines, laundry dryers or dishwashers
Boîtier pour appareils ménagers comme des lave-linges, des sèche-linges ou des lave-vaisselles

(43) Veröffentlichungstag der Anmeldung: 22.05.2013
(73) Patentinhaber: Miele & Cie. KG, 33332 Gütersloh (DE)
(72) Erfinder: Gehrke, Karsten, 33415 Verl (DE); Hoppe, Arnold, 33129 Delbrück (DE); Nagel, Georg, 59320 Ennigerloh (DE); Spohner, Ulrike, 59302 Oelde (DE)

(56) Entgegenhaltungen:
- DE-B3-102006 004 349
- US-A1- 2006 081 014

## Beschreibung

Die Erfindung betrifft ein Gehäuse für Haushaltsgeräte wie Waschmaschinen, Wäschetrockner, Geschirrspülmaschinen oder dergleichen, welches in seiner Grundbauform zwei Seitenwände sowie eine mit den Seitenwänden verbundene Bodenwanne umfasst, und wobei an diese Grundbauform zur Komplettierung des Gehäuses eine Frontseite sowie eine Rückseite festlegbar sind.

Aus dem Stand der Technik gemäß der DE 10 2006 004 349 A1 ist eine Gehäuse für ein Haushaltsgerät mit Lärmdämmung bekannt. Das Gehäuse umfasst hierbei eine Grundbauform mit zwei Seitenwänden, sowie eine mit den Seitenwänden verbundene Bodenwanne. Dabei sind an diese Grundbauform zur Komplettierung des Gehäuses eine Frontseite sowie eine Rückseite festgelegt. Bei diesem aus dem Stand der Technik bekannten Gehäuse wird es als nachteilig angesehen, dass die Einbindung der Bodenwanne optisch an den Seitenbereichen sichtbar ist, wenn das Gerät frei steht. Zu dem wird es als nachteilig angesehen, dass bei der eingebundenen bekannten Bodenwanne eine Schwingungsentkopplung nicht gegeben ist. Zu dem gewährleistet die bekannte Bodenwanne nicht ein sicheres Auffangen von Leckagewasser innerhalb des Maschinengehäuses.

Der Erfindung liegt somit die Aufgabe zu Grunde, ein Gehäuse für Haushaltsgeräte, wie Waschmaschinen, Wäschetrockner, Geschirrspülmaschinen oder dergleichen derart weiter zu bilden, welches die geschilderten Probleme überwindet, wobei das Gehäuse insbesondere optisch ansprechend mit guten akustischen Eigenschaften ausgebildet werden soll.

Erfindungsgemäß wird diese Aufgabe mit einem Gehäuse mit den Merkmalen des unabhängigen Anspruchs 1 gelöst. Vorteilhafte Ausgestaltungen und Weiterbildungen der Erfindung ergeben sich aus den nachfolgenden abhängigen Ansprüchen.

Die mit der Erfindung erreichten Vorteile bestehen nun darin, dass eine tragende Verbindung zwischen der senkrecht stehenden Seitenwand und der Bodenwanne bereit gestellt wird, ohne dass die Bodenwanne von der Seite optisch zu sehen ist. Durch den umlaufenden Steg der Bodenwanne ist gewährleistet, dass mögliches Leckagewasser sicher aufgefangen und sensiert werden kann. Die Verprägung im unteren Bereich der Seitenwand gewährleistet, dass ein Toleranzausgleich zwischen den Bauteilen gegeben ist. Des weiteren ermöglicht die Verprägung, dass sich eine Schwingungsentkopplung zwischen der Bodenwanne und der Seitenwandhauptfläche ergibt.

Erfindungsgemäß weist zur tragenden Verbindung zwischen der senkrecht stehenden Seitenwand und der Bodenwanne die Seitenwand einen mit einer Verprägung versehenen abgekanteten waagerecht verlaufenden Schenkel auf, auf den der Randbereich der Bodenwanne aufliegt. Dies führt einerseits zu der optischen Einbindung der Bodenwanne hinter der Seitenwand, wobei andererseits auch die Schwingungsentkopplung dadurch gegeben ist. In Weiterbildung der Erfindung ist die Verprägung im Übergangsbereich von senkrecht stehender Seitenwand und waagerecht verlaufendem Schenkel angeordnet. Dabei ist die Verprägung in Form einer nach außen weisenden Überwölbung ausgebildet. Die Verprägung ist in Form einer Entlastungsprofilierung im Kantenbereich von Seitenwand und Schenkel eingeformt. Dadurch wird sichergestellt, dass die Bodenwanne nur über die Entlastungsprofilierung mit der Seitenwand kontaktiert ist, so dass dadurch die Schwingungsentkopplung hervorgerufen wird.

Nach einer besonders vorteilhaften Ausgestaltung der Erfindung, weist der Randbereich der Bodenwanne eine umlaufende Überhöhung auf. Die umlaufende Überhöhung ist hier in Form eines Steges ausgebildet. Zur Bereitstellung einer Wanne mit der hinreichenden Aufnahmefähigkeit für Leckagewasser ist der Steg als solches hierbei als abgekanteter senkrecht verlaufender Schenkel der Bodenwanne ausgebildet. Dieser nimmt eine Parallellage zur senkrecht angeordneten Seitenwand unter einer Distanz im montierten Zustand der Bodenwanne ein.

Ein Ausführungsbeispiel der Erfindung ist in den Figuren 1 bis 3 dargestellt; dabei zeigen:
- Figur 1: eine geschnittene Seitenansicht eines Waschmaschinengehäuses;
- Figur 2: eine explosionsartige Darstellung des Gehäuses mit Grundbauform und Anbauteilen; und
- Figur 3: eine Teilansicht in geschnittener Darstellung des unteren linken Eckbereichs des Gehäuses.

Die Figur 1 zeigt in der geschnittenen Darstellung ein Gehäuse 1 für ein Haushaltsgerät, wie in der Figur 1 beispielsweise für eine Waschmaschine dargestellt ist. Das Gehäuse 1 umfasst hierbei in seiner Grundbauform zwei Seitenwände 2 und 3, sowie eine mit den Seitenwänden 2 und 3 verbundene Bodenwanne 4. An diese Grundbauform sind zur Komplettierung des Gehäuses 1 eine Frontseite 5 sowie eine Rückseite 6 festlegbar. Dies ist insbesondere in der Figur 2 dargestellt, wo in explosionsartiger Darstellung die an die Grundbauform ansetzbaren Teile, wie Frontseite 5 und Rückseite 6 mit Abdeckplatte 7 dargestellt sind. Dabei weist zur tragenden Verbindung zwischen der senkrecht stehenden Seitenwand 2, 3 und der Bodenwanne 4 die Seitenwand 2, 3 einen mit einer Verprägung 8 versehenen abgekanteten waagerecht verlaufenden Schenkel 9 auf, auf dem der Randbereich 10 der Bodenwanne 4 aufliegt. Diese Situation ist insbesondere in der Detailansicht der Figur 3 dargestellt, wo insbesondere der Seitenwandbereich mit der Einbindung der Bodenwanne 4 zu erkennen ist.

Die Verprägung 8 ist im Übergangsbereich von senkrecht stehender Seitenwand 2, 3 und waagerecht verlaufendem Schenkel 9 angeordnet. Dabei ist die Verprägung 8 in Form einer nach außen weisenden Überwölbung 11 ausgebildet. Die Verprägung 8 ist in Form einer Entlastungsprofilierung im Kantenbereich 12 von Seitenwand 2, 3 und Schenkel 9 eingeformt. Diese Ausbildung gewährleistet nun, dass ein Toleranzausgleich zwischen den Bauteilen gegeben ist. Des weiteren ermöglicht die Verprägung 8, dass eine Schwingungsentkopplung zwischen der Bodenwanne 4 und der Seitenwandhauptfläche 2, 3 gegeben ist. Anders ausgedrückt, Schwingungen in der Bodenwanne 4 werden durch die Überwölbung 11 aufgenommen und zu einem hohen Anteil absorbiert, sodass dadurch eine Ausbreitung oder Übertragung der Schwinguingen auf die Seitenwandfläche 2, 3 unterbunden wird.

Nach einer besonders vorteilhaften Ausgestaltung der Erfindung weist der Randbereich 13 der Bodenwanne 4 eine umlaufende Überhöhung 14 auf. Die Überhöhung 14 ist hierbei in Form eines Steges ausgebildet. Der Steg ist als abgekanteter senkrecht verlaufender Schenkel 15 der Bodenwanne 4 ausgebildet, wobei dieser eine Parallellage zur senkrecht angeordneten Seitenwand 2, 3 unter einer Distanz im montierten Zustand der Bodenwanne 4 einnimmt. Somit wird gewährleistet, dass insbesondere die Bodenwanne 4 nur in Verbindung mit der Seitenwand 2, 3 über den waagerechten Schenkel 9 steht, so dass über die Verprägung 8 die Schwingungsentkopplung erfolgt. Die Überhöhung 14 in Form des Steges stellt für die Bodenwanne 4 das hinreichende Auffangvolumen für auftretendes Leckagewasser im Gehäuseinnenraum zur Verfügung.

Insgesamt ist diese Formgebung einer Überhöhung 11 auch an einer anderen Gehäusewand, wie der Rückwand 6 oder Frontwand 5 möglich, je nach tragendem Aufbau des Gerätegehäuses 1.

## Patentansprüche

1. Gehäuse (1) für Haushaltsgeräte wie Waschmaschinen, Wäschetrockner, Geschirrspülmaschinen oder dergleichen, welches in seiner Grundbauform zwei Seitenwände (2) und (3) sowie eine mit den Seitenwänden (2) und (3) verbundene Bodenwanne (4) umfasst, und wobei an diese Grundbauform zur Komplettierung des Gehäuses (1) eine Frontseite (5) sowie eine Rückseite (6) festlegbar sind,
**dadurch gekennzeichnet,**
**dass** zur tragenden Verbindung zwischen der senkrecht stehenden Seitenwand (2) und (3) und der Bodenwanne (4) die Seitenwand (2, 3) einen mit einer Verprägung (8) versehenen abgekanteten waagerecht verlaufenden Schenkel (9) aufweist, auf dem der Randbereich (10) der Bodenwanne (4) aufliegt.

2. Gehäuse nach Anspruch 1,
**dadurch gekennzeichnet,**
**dass** die Verprägung (8) im Übergangsbereich von senkrecht stehender Seitenwand (2, 3) und waagerecht verlaufendem Schenkel (9) angeordnet ist.

3. Gehäuse nach Anspruch 2,
**dadurch gekennzeichnet,**
**dass** die Verprägung (8) in Form einer nach außen weisenden Überwölbung (11) ausgebildet ist.

4. Gehäuse nach Anspruch 3,
**dadurch gekennzeichnet,**
**dass** die Verprägung (8) in Form einer Entlastungs-Profilierung im Kantenbereich (12) von Seitenwand (2, 3) und Schenkel (9) eingeformt ist.

5. Gehäuse nach Anspruch 1,
**dadurch gekennzeichnet,**
**dass** der Randbereich (13) der Bodenwanne (4) eine umlaufende Überhöhung (14) aufweist.

6. Gehäuse nach Anspruch 5,
**dadurch gekennzeichnet,**
**dass** die Überhöhung (14) in Form eines Steges ausgebildet ist.

7. Gehäuse nach Anspruch 6,
**dadurch gekennzeichnet,**
**dass** der Steg als abgekanteter senkrecht verlaufender Schenkel (15) der Bodenwanne (4) ausgebildet ist.

8. Gehäuse nach Anspruch 7,
**dadurch gekennzeichnet,**
**dass** der Schenkel (15) eine parallele Lage zur senkrecht angeordneten Seitenwand (2, 3) unter einer Distanz im montierten Zustand der Bodenwanne (4) einnimmt.

## Claims

1. Housing (1) for domestic appliances such as washing machines, tumble dryers, dishwashers or the like, which comprises in its basic form two side walls (2) and (3) and a base trough (4) connected to the side walls (2) and (3), and, for completing the housing (1), it being possible for a front (5) and a back (6) to be fixed to this basic form,
**characterised in that**
for a supporting connection between the vertical side walls (2) and (3) and the base trough (4), the side wall (2, 3) comprises an embossed (8), bent leg (9), extending horizontally, on which the side region (10) of the base trough (4) rests.

2. Housing according to claim 1,
**characterised in that**
the embossed portion (8) is arranged in the transition region of the vertical side wall (2, 3) and the horizontally extending leg (9).

3. Housing according to claim 2,
**characterised in that**
the embossed portion (8) is in the form of a convex portion (11) which points outwards.

4. Housing according to claim 3,
**characterised in that**
the embossed portion (8) is moulded in the form of a relief profile in the edge region (12) of the side wall (2, 3) and leg (9).

5. Housing according to claim 1,
**characterised in that**
the side region (13) of the base trough (4) has a peripheral raised portion (14).

6. Housing according to claim 5,
**characterised in that**
the raised portion (14) is in the form of a web.

7. Housing according to claim 6,
**characterised in that**
the web is in the form of a bent, vertically extending leg (15) of the base trough (4).

8. Housing according to claim 7,
**characterised in that**
the leg (15) assumes a parallel position relative to the vertically arranged side wall (2, 3) at a distance from the base trough (4) in the assembled state.

## Revendications

1. Carter (1) pour appareils électroménagers tels que machines à laver, sèche-linge, lave-vaisselle ou similaires qui, dans sa forme de construction de base, comprend deux parois latérales (2) et (3) ainsi qu'une cuve de fond (4) raccordée aux parois latérales (2) et (3), un côté frontal (5) ainsi qu'un côté arrière (6) pouvant être fixés sur cette forme de construction de base pour compléter le carter (1),
**caractérisé en ce que**,
pour le raccordement porteur entre les parois latérales (2) et (3) disposées verticalement et la cuve de fond (4), la paroi latérale (2, 3) présente une branche (9) horizontale repliée munie d'un estampage (8) et sur laquelle repose la zone de bord (10) de la cuve de fond (4).

2. Carter selon la revendication 1,
**caractérisé en ce que**
l'estampage (8) est disposé dans la zone de transition entre la paroi latérale (2, 3) verticale et la branche (9) horizontale.

3. Carter selon la revendication 2,
**caractérisé en ce que**
l'estampage (8) est constitué en forme de voûte (11) dirigée vers l'extérieur.

4. Carter selon la revendication 3,
**caractérisé en ce que**
l'estampage (8) se présente sous la forme d'un profilage de détente dans la zone d'arête (12) de la paroi latérale (2, 3) et de la branche (9).

5. Carter selon la revendication 1,
**caractérisé en ce que**
la zone de bord (13) de la cuve de fond (4) présente un surhaussement (14) périphérique.

6. Carter selon la revendication 5,
**caractérisé en ce que**
le surhaussement (14) est constitué sous forme de nervure.

7. Carter selon la revendication 6,
**caractérisé en ce que**
la nervure est constituée en tant que branche (15) verticale et repliée de la cuve de fond (4).

8. Carter selon la revendication 7,
**caractérisé en ce que**
la branche (15) adopte une position parallèle à la paroi latérale (2, 3) disposée verticalement tout en maintenant une distance dans l'état monté de la cuve de fond (4).
